# FASCICULE DE BREVET EUROPEEN

(11) **EP 0 568 473 B1**
(45) Date de publication et mention de la délivrance du brevet: **22.12.1999**
(21) Numéro de dépôt: 93420177.3
(22) Date de dépôt: 27.04.1993
(51) Int. Cl.: D03C 3/36

(54) **Mécanisme de commande en va-et-vient des cadres de griffes d'un dispositif de formation de la foule d'un métier à tisser**
Antriebsvorrichtung der hin- und hergehenden Messerkästen einer Fachbildungsvorrichtung
Driving system for the reciprocating knife boxes of a loom dobby

(30) Priorité: 30.04.1992 FR 9205613
(43) Date de publication de la demande: 03.11.1993
(73) Titulaire: STAUBLI LYON, 69680 Chassieu (FR)
(72) Inventeur: Bassi, Dario, F-69970 Chaponnay (FR); Bouchet, Damien, F-69150 Decines (FR)
(74) Mandataire: Karmin, Roger

(56) Documents cités:
- EP-A- 0 136 244
- EP-A- 0 409 139
- CH-A- 111 971
- DE-B- 1 111 115
- FR-A- 2 528 078
- FR-A- 2 669 648

## Description

La présente invention est relative à un mécanisme de commande du mouvement de va-et-vient des cadres de griffes d'un dispositif de formation de la foule d'un métier à tisser. L'invention a trait plus particulièrement, bien que non exclusivement, à un dispositif du genre en question réalisé sous la forme d'une mécanique d'armure présentant une grande longueur dans le sens de la chaîne.

Les mécaniques d'armure de cette sorte, telles que connues de EP-A-0 409 139, sont généralement actionnées au moyen d'un ensemble de bielles et de leviers à partir d'un arbre tournant en synchronisme avec le métier à tisser. Cet arbre est disposé transversalement, c'est-à-dire dans le sens de la trame du tissu. Sur l'arbre sont calés des excentriques ou cames actionnant des leviers à partir desquels partent les leviers usuels de commande des deux cadres de griffes. On comprend aisément que dans une telle structure, les leviers issus de l'arbre de commande de la mécanique sont de grande longueur, de telle sorte qu'ils sont de réalisation peu économique du fait de Leur complexité. En outre, ces leviers doivent être conçus pour ne pas flamber lors de la transmission des efforts, ce qui nécessite de leur faire comporter une structure lourde qui nuit au fonctionnement rapide d'une telle mécanique du fait de leur inertie.

Les perfectionnements qui font l'objet de la présente invention visent à remédier à ces inconvénients. A cet effet, le mécanisme suivant le préambule de la revendication indépendante comprend en outre deux balanciers auquels sont associés des leviers d'actionnement des cadres de griffes, tandis que le levier en V comprend un prolongement dans les angles duquel sont prévues deux articulations pour les extrémités de deux bielles courtes dont les extrémités opposées sont respectivement articulées en opposition aux deux balanciers usuels qui commandent les leviers d'actionnement des deux cadres de griffes.

Le dessin annexé, donné à titre d'exemple, permettra de mieux comprendre l'invention, les caractéristiques qu'elle présente et les avantages qu'elle est susceptible de procurer :
La figure unique du dessin est une vue schématique en élévation du mécanisme suivant l'invention.

On a schématisé en traits discontinus le châssis 1 d'une mécanique d'armure comprenant essentiellement deux cadres de griffes 2, 3 qui sont déplacés verticalement en va-et-vient grâce à un mécanisme de commande suivant l'invention.

Le châssis 1 est posé sur deux poutrelles 4, 5 situées au-dessus d'un métier à tisser non représenté dont les fils de chaîne doivent être élevés et/ou abaissés au moyen de la mécanique d'armure illustrée.

L'arbre de commande du mécanisme suivant l'invention est disposé dans la partie médiane du châssis 1 et on lui a affecté la référence 6. Cet arbre est commandé en rotation par le métier à tisser et on ne reviendra pas sur cet entraînement bien connu.

Sur l'arbre 6 sont calés deux cames 7, 8 coopérant respectivement avec un galet 9, 10 monté à rotation libre à l'extrémité des deux branches en V 11a, 11b d'un levier 11 claveté sur un arbre 12. On comprend aisément que la rotation de l'arbre 6 entraîne un mouvement basculant du levier 11. Un tel agencement est d'ailleurs décrit dans le document FR-A-2 669 648.

Suivant l'invention, le levier 11 comporte un prolongement 11c dans les angles duquels sont montés deux axes 13, 14 autour desquels sont respectivement articulées l'une des extrémités d'une bielle 15, 16.

Comme cela est bien connu dans la pratique, les cadres 2 et 3 sont animés d'un mouvement vertical de va-et-vient grâce à la présence de deux leviers longs 17, 18 associés au cadre supérieur et par deux leviers courts 19, 20 articulés au cadre inférieur 3. En outre les leviers 17, 19 et 18, 20 sont montés oscillants par paire sur un balancier 21, 22 qui pivote autour d'un arbre 23, 24. Ces deux arbres sont disposés symétriquement par rapport au plan transversal du châssis 1 contenant l'axe géométrique de l'arbre 6.

On observe que le balancier 21 est pourvu d'une joue 21a orientée à l'opposé des cadres 2 et 3, tandis que le balancier 22 est muni d'une joue 22a tournée vers les cadres 2 et 3. Chaque joue 21a, 22a comprend un axe fixe 25, 26 autour duquel pivote la seconde extrémité des leviers 15, 16.

Bien entendu, les choses sont arrangées de manière que lors du basculement du levier 11, la rotation inverse des deux balanciers 21, 22 soit de même amplitude dans les deux sens.

Grâce à la disposition suivant l'invention, on note que les bielles 15 et 16 sont relativement courtes, de telle sorte qu'elles ne nuisent pas à un fonctionnement rapide de la mécanique du fait qu'ils n'engendrent aucune difficulté sur le plan de leur inertie, même si la longueur du châssis 1 dans le sens de la chaîne est très importante.

Bien entendu et comme cela est bien connu, les extrémités des leviers 17, 18, 19, 20 qui coopèrent avec les balanciers 21 et 22 peuvent être placés à différentes positions dans des lumières 21b, 21c du balancier 21 et 22b, 22c de celui 22 afin de régler la course des cadres 2 et 3.

## Revendications

1. Mécanisme de commande de mouvement en va-et-vient des cadres de griffes (2, 3) d'un dispositif de formation de la foule d'un métier à tisser du genre comportant des cames (7, 8) calées sur un arbre de commande (6) disposé dans la partie médiane du châssis (1) du dispositif, lesdites cames actionnant un levier oscillant (11) claveté sur un second arbre (12), ledit levier étant pourvu de deux branches (11a, 11b) en V coopérant avec lesdites cames, caractérisé en ce qu'il comprend en outre deux balanciers (21, 22) auxquels sont associés des leviers d'actionnement (17, 18, 19, 20) desdits cadres de griffes, et en ce que ledit levier en V (11) comprend un prolongement (11c) dans les angles duquel sont prévues deux articulations (13, 14) pour les extrémités de deux bielles courtes (15, 16) dont les extrémités opposées sont respectivement articulées en opposition aux deux balanciers (21, 22).

2. Mécanisme suivant la revendication 1, caractérisé en ce que le premier balancier (21) est pourvu d'une joue (21a) orientée à l'opposé des cadres (2, 3) et à laquelle l'une (15) des bielles courtes est articulée au moyen d'un axe (25), tandis que l'autre bielle (16) est articulée par un axe (26) à une joue (22a) de l'autre balancier (22) s'étendant en direction des cadres (2, 3).

## Patentansprüche

1. Antriebsmechanismus der Messerkästen (2, 3) einer Fachbildungsvorrichtung einer Webmaschine von der Art, die Nocken (7, 8) umfaßt, die festgekeilt sind auf einer Antriebswelle (6), angeordnet im Mittelteil des Rahmens (1) der Vorrichtung, wobei die genannten Nocken einen auf einer zweiten Welle (12) festgekeilten Schwinghebel (11) betätigen und dieser Hebel V-förmig zwei Zweige (11a, 11b) aufweist, die mit den genannten Nocken zusammenwirken,
**dadurch gekennzeichnet,**
daß er außerdem zwei Wippen (21, 22) umfaßt, mit denen Betätigungshebel (17, 18, 19, 20) der genannten Messerkästen verbunden sind, und dadurch, daß der genannte V-förmige Hebel (11) eine Verlängerung (11c) aufweist, in deren Winkel bzw. Ecken zwei Gelenke (13, 14) für die Enden der beiden kurzen Kuppelstangen (15, 16) vorgesehen sind, deren entgegengesetzte Enden jeweils in entgegengesetzter Richtung an den beiden Wippen (21, 22) angelenkt sind.

2. Mechanismus nach Anspruch 1, dadurch gekennzeichnet, daß die erste Wippe (21) einen von den Kästen (2, 3) abgewandten Seitenteil (21a) aufweist, an dem die eine (15) der kurzen Kuppelstangen mittels einer Achse (25) angelenkt ist, während die andere Kuppelstange (16) durch eine Achse (26) an einem den Kästen (2, 3) zugewandten Seitenteil (22a) der anderen Wippe (22) angelenkt ist.

## Claims

1. A mechanism for controlling the to and fro motion of the griff frames (2, 3) of the shedding device of a weaving loom of the type comprising cams (7, 8) fixed on a control shaft (6) disposed in the median part of the framework (1) of the device, said cams actuating an oscillating lever (11) keyed on a second shaft (12), said lever being provided with two branches (11a, 11b) forming a V and cooperating with said cams, characterised in that it further comprises two rocker arms (21, 22) with which are associated actuating levers (17, 18, 19, 20) of said griff frames, and in that said V-shaped lever (11) comprises an extension (11c), in the corners of which are provided two joints (13, 14) for the ends of two short connecting rods (15, 16), the opposite ends of which are respectively articulated in opposition to the two rocker arms (21, 22).

2. A mechanism according to claim 1, characterised in that the first rocker arm (21) is provided with a cheek (21a) oriented in the opposite direction from the frames (2, 3) and to which one (15) of the short connecting rods is articulated by means of a pin (25), while the other connecting rod (16) is articulated by a pin (26) to a cheek (22a) of the other rocker arm (22) extending in the direction of the frames (2, 3).
